# EUROPÄISCHE PATENTANMELDUNG

(11) **EP 2 055 862 A1**
(43) Veröffentlichungstag der Anmeldung: **06.05.2009**
(21) Anmeldenummer: 07023332.5
(22) Anmeldetag: 03.12.2007
(51) Int. Cl.: E04F 21/00, E04G 21/18

(54) **Einstellvorrichtung für Türzargen**

(30) Priorität: 30.10.2007 DE 102007052040
(71) Anmelder: Kälber, Gerhard, 75417 Mühlacker (DE); Kälber, Ralf, 75417 Mühlacker (DE); Kälber, Frank, 75417 Mühlacker (DE)
(72) Erfinder: Kälber, Gerhard, 75417 Mühlacker (DE); Kälber, Ralf, 75417 Mühlacker (DE); Kälber, Frank, 75417 Mühlacker (DE)
(74) Vertreter: Jeck, Anton

(57) **Zusammenfassung**

Die Erfindung betrifft eine Einstellvorrichtung (8) zur Einstellurig einer Türzarge (1) in einer Bauwerksöffnung, wobei die Türzarge (1) mindestens zwei Vertikalschenkel (2,3) und einen diese am oberen Ende verbindenden Horizontalschenkel (4) aufweist, mit mindestens einem Abstandsmittel, das de Innensollbreite der Türzarge (1) definiert und im Wesentlichen horizontal zwischen den Vertikalschenkeln (2,3) angeordnet ist. Das Abstandsmittel ist ein seitenstabiler Körper (9), der zwischen den Vertikalschenkeln (2,3) betriebsgemäß verbindbar st.

## Beschreibung

Die Erfindung betrifft eine Einstellvorrichtung gemäß dem Oberbegriff des Anspruchs 1.

Eine derartige Einstellvorrichtung ist durch die DE 41 23 329 A1 bekannt. Die Abstandsmittel sind hier durch eine einstellbare Teleskopstrebe und zwei an den stirnseitigen Strebenenden angeordnete, an je einem der Vertikalschenkel lösbar festklemmbare Stützorgane gebildet, die sich an den Innenflächen der Vertikalschenkel abstützen. Jedes Stützorgan weist einen Klemmkörper auf, der mit einem Steg in die Längsnut eingreift und mit dem der Abstand der Türzarge von der Bauwerksöffnung einstellbar ist. Diese Einstellvorrichtung ist für berufsmäßig mit dem Türeinbau befasste Personen geeignet, ist jedoch für den Heimwerker, der gelegentlich einmal eine Tür einbaut, zu aufwändig und damit zu teuer.

Die Aufgabe der Erfindung besteht daher darin, eine Einstellvorrichtung der im Oberbegriff des Anspruchs 1 genannten Art zu schaffen, die einfacher und billiger aufgebaut ist.

Diese Aufgabe wird mit den Merkmalen des Anspruchs 1 gelöst.

Die in die Längsnuten eingreifenden Halteteile der Bahn dienen zur Aussteifung der Türzarge. Die Breite der Bahn wird vorteilhafterweise derart gewählt, dass die Bahn zwischen den Vertikalschenkeln eingeklemmt wird. Die Öffnung in den Vorderlaschen verhindert beim Ausrichten der Türzarge ein Herausfallen des Keils.

Gemäß einer weiteren Ausbildung der Erfindung ist die Bahn harmonikabalgförmig faltbar. Dadurch kann die Bahn an die jeweilige Tiefe der Türzarge angepasst werden.

Gemäß einer weiteren Ausbildung der Erfindung weist die Bahn an den anderen, zweiten, Enden ihrer Breitseiten Haltelaschen zum Befestigen an der Türzarge oder am Bauwerk auf. Dadurch lässt sich die Bahn zwischen den Vertikalschenkeln besser halten. In einfacher Weise sind die Haltelaschen mit einer Haftschicht beschichtet, so dass die Bahn sich schnell an der Türzarge oder am Bauwerk festlegen lässt.

Gemäß einer vorteilhaften, weiteren Ausbildung der Erfindung weist die Bahn auch an den einen, ersten, Enden ihrer Breitseiten Haltelaschen zum Befestigen an der Türzarge oder am Bauwerk auf.

Alternativ kann die Bahn gemäß einer weiteren Ausbildung auch zu einem rohrähnlichen Abstandsstück rollbar, verklebbar, verstiftbar oder durch Ausstanzfugen ausgebildet sein, die ineinander greifen z. B. durch Durchbrüche.

Gemäß einer weiteren Ausbildung der Erfindung ist die Bahn aus zwei Bahnteilen gebildet ist, die je nach Zargenbreite horizontal übereinander schiebbar und aneinander befestigbar sind. Auf diese Weise kann eine Anpassung an verschiedene Zargenbreiten erfolgen.

Gemäß einer weiteren Ausbildung der Erfindung weist mindestens ein Bahnteil Markierungslinien für unterschiedliche Zargenbreiten auf. Damit kann der Türeinbauer sich leichter orientieren.

Eine weitere Ausbildung der Erfindung ist so getroffen, dass die Bahn in ihrer Breite auf die größte zu erwartende Zargenbreite bemessen ist und für kleinere Zargenbreiten entsprechende Markierungslinien aufweist. Die Markierungslinien können vorzugsweise durch Perforierungen gebildet sein. Der Türeinbauer kann sich dann beispielsweise die richtige Bahn herausschneiden.

Die Einstellvorrichtung wird sehr preiswert, wenn die Bahn gemäß einer weiteren Ausbildung der Erfindung aus der Verpackung der Türzarge gebildet ist. Vorzugsweise kann die Bahn aus Wellpappe bestehen.

Bei einem Einbau einer Türzarge genügt es oft, eine einzige Einstellvorrichtung in der mittleren Zargenhöhe zu verwenden. Die Justierung der Türzarge gelingt jedoch besser, wenn gemäß einer weiteren Ausbildung der Erfindung zwei Bahnen je Türzarge vorgesehen sind. Die Fixierung der Türzarge beispielsweise mittels Mörtel oder Montagekleber in der Bauwerksöffnung wird dann unproblematischer.

Die Erfindung wird nun anhand von Ausführungsbeispielen näher erläutert. Es zeigen:
- Fig. 1: eine perspektivische Ansicht einer Türzarge mit zwei Einstellvorrichtungen gemäß der Erfindung mit Faltbahnen,
- Fig. 2: eine perspektivische Ansicht der linken Seite einer Einstellvorrichtung der Fig. 1,

- Fig. 3: einen Schnitt durch Bauwerk und den linken Teilen von Zarge und Einstellvorrichtung der Fig. 1,
- Fig. 4: eine Draufsicht auf eine Verpackung mit den vormarkierten Einstellvorrichtungen der Fig. 1,
- Fig. 5a: eine Draufsicht auf eine zusammengesetzte Bahn aus zwei Bahnteilen gemäß der Erfindung,
- Fig. 5b: eine Draufsicht auf den linken Bahnteil der Fig. 5a,
- Fig. 5c: eine Draufsicht auf den rechten Bahnteil der Fig. 5a,
- Fig. 6: eine Draufsicht auf eine der Bahn in Fig. 1 ähnlichen Bahn mit Markierungen gemäß der Erfindung,
- Fig. 7: perspektivische Ansicht einer Einstellvorrichtung, bei der die Bahn zu einem Abstandsstück gerollt ist und
- Fig. 8: eine perspektivische Ansicht eines Teils einer Türzarge mit einem Teil zweier alternativer Einstellvorrichtungen.

In Fig. 1 ist eine Türzarge 1 aus zwei Vertikalschenkeln 2, 3, einem diese verbindenden Querschenkel 4 und einem Blendrahmen 5 dargestellt. Die Vertikalschenkel 2, 3 weisen an ihren freien Schmalseiten Längsnuten 6, 7 auf. Zwischen die Vertikalschenkel 2, 3 sind zwei gleichartige Einstellvorrichtungen 8, 8' eingefügt.

Die Einstellvorrichtung 8 umfasst eine seitenstabile Bahn 9 aus faltbarem Werkstoff, die gleich aufgebaute Einstellvorrichtung 8' eine Bahn 9'. Die Bahn 9 ist an Falzlinien harmonikabalgartig gefaltet und kann so an verschiedene Zargentiefen angepasst werden. Die Bahn 9 weist an den einen, ersten, Enden ihrer Breitseiten jeweils ein abgewinkeltes Halteteil 10 (Fig. 2) zum Eingriff in die Längsnuten 6, 7 und jeweils eine über die Vertikalschenkel 6, 7 überstehende Vorderlasche 11, 12 mit einer vom Vertikalschenkel nach außen verlaufenden Öffnung 13, 14 auf. Die Einstellvorrichtung 8 umfasst auch jeweils einen durch diese Öffnung zu führenden Keil 15, 16 zum Einstellen des Abstands des betreffenden Vertikalschenkels von einem Bauwerk 17 (Fig. 3), in dessen Öffnung 18 die Tür eingebaut werden soll. Die Keile 15,16 können vorteilhaft in passenden Ausnehmungen der bahn 9 formschlüssig unterbringbar sein. Die Öffnungen 13, 14 dienen zum Führen der Keile 15, 16 und verhindern ein mögliches Herausfallen dieser Keile bei der Montage. Die Einstellvorrichtung 8 weist ferner an diesen ersten Enden jeweils eine Haltelasche 19, 20, die an den Vertikalschenkeln 6, 7 oder am Bauwerk 17 befestigt wird, und an den gegenüber liegenden, zweiten, Enden weitere Haltelaschen 21, 22 auf (s. auch Fig. 2), die ebenfalls an den Vertikalschenkeln 6, 7 oder am Bauwerk 17 befestigt werden können. Die Laschen 19-22 können mit einer Haftschicht beschichtet sein. Die Ausbildung der Einstellvorrichtung 8 geht näher aus den Figuren 2 und 3 hervor.

Die Bahn 9 besteht vorzugsweise aus Wellpappe und kann nach Fig. 4 aus einer Verpackung 23 der Türzarge und/oder des Türblatts gebildet werden. Dazu können die Umrisse der Bahnen und die Falzlinien vorgeprägt und die Bahnen mit den Laschen vorbereitet sein, so dass die Bahnen 9, 9' leicht aus der Verpackung 23 heraustrennbar sind.

Die Figuren 5a-5c zeigen eine Möglichkeit, wie die Bahn an verschiedene Zargeninnenbreiten angepasst werden kann. Die Bahn 9₁ besteht hier aus zwei Bahnteilen 24, 25 mit Falzlinien wobei der rechte Bahnteil 25 mit Markierungen 26 versehen ist, die verschiedenen Zargeninnenbreiten entsprechen. Die beiden Bahnteile 24, 25 werden dann bis zu einer dieser Markierungslinien 26 übereinander gelegt und aneinander mit Klebebändern 27 befestigt.

Die Fig. 6 zeigt eine andere Möglichkeit zur Anpassung an verschiedene Zargenbreiten, wobei die Bahn 9₂ mit Falzlinien in ihrer Breite auf die größte zu erwartende Zargenbreite bemessen ist und für kleinere Zargenbreiten entsprechende Markierungslinien 28 aufweist. Die Markierungslinien 28 können vorzugsweise durch Perforierungen gebildet sein. Der Türeinbauer kann die Bahn 9₂ mit einfachen Hilfsmitteln, wie einer Schere, auf die erforderliche Breite verkürzen.

Die Fig. 7 zeigt eine alternative Form der Bahn. Die Bahn 9₃ ist hier zu einem Abstandsstück aufgerollt. Die Rollenform wird mittels Klebestücken 29 aufrechterhalten. Laschen und Keile bleiben.

Schließlich ist noch eine andere Art der Einstellvorrichtung in Fig. 8 angegeben. Hier sind die Laschen 11, 19 (und 21) an einem Stützwinkel 30 befestigt. Auf solchen Stützwinkeln ist die Bahn 9, 9₁, 9₂ oder 9₃ oder jedes andere Distanzstück (Holzlatte, Metallstab, Styropor usw.) auflegbar und befestigbar. Diese Stützwinkel 30 können ebenfalls vorzugsweise aus Wellpappe bestehen.

## Patentansprüche

1. Einstellvorrichtung zur Einstellung einer Türzarge (1) in einer Bauwerksöffnung (18), wobei die Türzarge mindestens zwei Vertilcalschenkel (2, 3) und einen diese am oberen Ende verbindenden Horizontalschenkel (4) aufweist, mit mindestens einem Abstandsmittel, das die Innensollbreite der Türzarge definieren und im Wesentlichen horizontal zwischen den Vertikalschenkeln (2, 3) angeordnet sind,
**dadurch gekennzeichnet,**
**dass** das Abstandsmittel ein seitenstabilen Körper (9, 9₁, 9₂, 9₃) ist, der zwischen den Vertikalscherikeln (2, 3) betriebsgemäß verbindbar ist.

2. Einstellvorrichtung nach Anspruch 1 für Türzargen mit an den freien Schmalseiten der Vertikalschenkel ausgebildeten Längsnut (6, 7), **dadurch gekennzeichnet, dass** die Körper (9, 9₁, 9₂, 9₃) an den einen, ersten, Enden ihrer Breitseiten jeweils ein abgewinkeltes Halteteil (10) zum Eingriff in die Längsnuten (6, 7) und jeweils eine über die Vertikalschenkel (2, 3) überstehende Vorderlasche (11, 12) mit einer vom Vertikalschenkel nach außen verlaufenden Öffnung (13, 14) aufweist und dass jeweils ein durch diese Öffnung zu führender Keil (15, 16) zum Einstellen des Abstands des betreffenden Vertikalschenkels vom Bauwerk (17) vorgesehen ist

3. Einstellvorrichtung nach Anspruch 1 oder 2,
**dadurch gekennzeichnet,**
**dass** die Bahn (9, 9₁, 9₂) harmonikabalgförmig faltbar ist.

4. Einstellvorrichtung nach Anspruch 1 oder 2,
**dadurch gekennzeichnet,**
**dass** die Bahn (9, 9₁, 9₂) an den anderen, zweiten, Enden ihrer Breitseiten Haltelaschen (21, 22) zum Befestigen an der Türzarge (1) oder am Bauwerk (17) aufweist.

5. Einstellvorrichtung nach einem der Ansprüche 1 bis 3,
**dadurch gekennzeichnet,**
**dass** die Bahn (9, 9₁, 9₂) auch an den einen, ersten, Enden ihrer Breitseiten Haltelaschen (19, 20) zum Befestigen an der Türzarge (1) oder am Bauwerk (17) aufweist.

6. Einstellvorrichtung nach Anspruch 3 oder 4,
**dadurch gekennzeichnet,**
**dass** die Haltelaschen (19-22) mit einer Haftschicht beschichtet sind.

7. Einstellvorrichtung nach Anspruch 1,
**dadurch gekennzeichnet,**
**dass** die Bahn (9₃) zu einem roh- oder profilähnlichen Abstandsstück rollbar, faltbar und verklebbar oder verstiftbar ist.

8. Einstellvorrichtung nach einem der Ansprüche 1 bis 6,
**dadurch gekennzeichnet,**
**dass** die Bahn (9₁) aus zwei Bahnteilen (24, 25) gebildet ist, die je nach Zargenbreite horizontal übereinander schiebbar und aneinander befestigbar sind.

9. Einstellvorrichtung nach Anspruch 7,
**dadurch gekennzeichnet,**
**dass** mindestens ein Bahnteil (25) Markierungslinien (26) für unterschiedliche Zargenbreiten aufweist.

10. Einstellvorrichtung nach einem der Ansprüche 1 bis 6,
**dadurch gekennzeichnet,**
**dass** die Bahn (9₂) in ihrer Breite auf die größte zu erwartende Zargenbreite bemessen ist und für kleinere Zargenbreiten entsprechende Markierungslinien (28) aufweist.

11. Einstellvorrichtung nach Anspruch 9,
**dadurch gekennzeichnet,**
**dass** die Markierungslinien (28) durch Perforierungen gebildet sind.

12. Einstellvorrichtung nach einem der Ansprüche 1 bis 10,
**dadurch gekennzeichnet,**
**dass** die Bahn (9, 9₁, 9₂, 9₃) aus der Verpackung der Türzarge und/oder des Türblatts gebildet ist.

13. Einstellvorrichtung nach einem der Ansprüche 1 bis 11,
**dadurch gekennzeichnet,**
**dass** die Bahn (9, 9₁, 9₂, 9₃) aus Wellpappe besteht.

14. Einstellvorrichtung nach einem der Ansprüche 1 bis 12,
**dadurch gekennzeichnet,**
**dass** zwei Bahnen (9, 9') je Türzarge (1) vorgesehen sind.
